# EUROPÄISCHE PATENTSCHRIFT

(11) **EP 1 375 318 B1**
(45) Veröffentlichungstag und Bekanntmachung des Hinweises auf die Patenterteilung: **04.04.2007**
(21) Anmeldenummer: 03013624.6
(22) Anmeldetag: 16.06.2003
(51) Int. Cl.: B62D 65/00

(54) **Sequenzgestell**
Sequential rack
Bâti séquentiel

(30) Priorität: 17.06.2002 DE 20209380 U
(43) Veröffentlichungstag der Anmeldung: 02.01.2004
(73) Patentinhaber: Trenkamp & Gehle GmbH, 49413 Dinklage (DE); TTT The Team Technology GmbH, 21107 Hamburgr (DE)
(72) Erfinder: Kaiser, Ria, Dipl.-Ing., 21077 Hamburg (DE); Lange, Juergen, 21077 Hamburg (DE); Gehle, Konrad, 49413 Dinklage (DE)
(74) Vertreter: Busse & Busse Patentanwälte

(56) Entgegenhaltungen:
- EP-A- 0 919 456
- EP-A- 1 052 193
- DE-U- 20 000 157
- US-A- 4 257 158
- US-A- 4 894 909
- US-A- 5 027 502

## Beschreibung

Die Erfindung betrifft ein Gestell gemäß den Merkmalen des Oberbegriffs des Anspruchs 1.

Gestelle dieser Art werden benutzt, um sequenziell zu liefernde Module aufzunehmen, deren Bestandteile beliebig aufgelegt oder aufgehängt werden und mit dem Gestell in einem festgelegten Zeitfenster dem Weiterverarbeiter angeliefert werden, bei dem im Zuge einer Produktfertigung die angelieferten Teile entnommen und in den Fertigungsprozeß eingegliedert werden.

Die Erfindung befaßt sich mit dem Problem, ein Gestell der genannten Art zu schaffen, das es ermöglicht, Fahrwerksmodule für Anhängefahrzeuge zu bilden und an Fahrzeughersteller zu liefern und dabei dessen Logistik- und Produktionsaufwand zu reduzieren. Ein Beispiel hier für findet sich in der Schrift DE 200 00 157 U1.

Ausgehend von diesem Stand der Technik wird es als Aufgabe der vorliegenden Erfindung gesehen, ein Gestell zu schaffen, das einerseits eine Anlieferung der Fahrwerksmodule an einen Montageort ermöglicht, an dem diese Gestell ruhend im gestelltenrend mit dem Fahrzeugchassis verbindbar sind, und das andererseits für unterschiedliche Fahrwerksmodule verwendbar ist.

Die Erfindung löst dies durch ein Gestell mit den kennzeichnenden Merkmalen des Anspruchs 1, Hinsichtlich wesentlicher weiterer Ausgestaltungen wird auf die Ansprüche 2 bis 10 verwiesen.

Das erfindungsgemäße Gestell bildet nicht nur eine Trägereinheit für die Bestandteile eines Fahrwerks, sondern ermöglicht es, die Bestandteile des Fahrwerks so an- und einander zuzuordnen, daß sie sich bereits in anbaugerechter Lage befinden und ein Fahrwerksmodul bilden, bei dem nach Platzierung eines mit einem Fahrwerkmodul beladenen Gestells unter einem Chassis eines Anhängefahrzeugs die Bestandteile positionsgenau ausgerichtet sind und mit einem Mindestaufwand an Montagearbeit mit dem Chassis vereinigt werden können. Die Bestandteile des Fahrwerkmoduls sind dabei soweit vorkonfektioniert, daß sich die Montagearbeiten zumindest im wesentlichen auf das Verbinden der Teile mit dem Chassis reduzieren. Das erfindungsgemäße Gestell ist dabei baulich einfach, an unterschiedliche Fahrzeugmodule anpaßbar und dementsprechend universell einsetzbar.

Weitere Einzelheiten und Wirkungen ergeben sich aus der nachfolgenden Beschreibung und der Zeichnung, in der ein Ausführungsbeispiel des Gegenstands der Erfindung näher veranschaulicht ist. In der Zeichnung zeigen:
- Fig. 1: eine perspektivische Ansicht einer Ausführung eines erfindungsgemäßen Gestells, das für die Aufnahme eines dreiachsigen Fahrwerkmoduls ausgebildet ist,
- Fig. 2 und 3: Ausschnitte aus Fig. 1 in Vergrößerung,
- Fig. 4: eine Ansicht ähnlich Fig. 1, bei der das Gestell mit Achsaggregaten beladen ist,
- Fig. 5: eine Seitenansicht zu Fig. 4,
- Fig. 6: eine Ansicht ähnlich Fig. 1 zur Veranschaulichung von zwei aufeinander gestapelten Gestellen nach der Erfindung,
- Fig. 7: eine Ansicht ähnlich Fig. 4 zur Veranschaulichung der Gestelle nach Beladung mit Achsaggregaten,
- Fig. 8: eine Seitenansicht zu Fig. 7, und
- Fig. 9: eine Draufsicht auf ein mit einem kompletten Fahrwerkmodul beladenes Gestell.

Das in der Zeichnung veranschaulichte Ausführungsbeispiel eines erfindungsgemäßen Gestells, das für die Aufnahme eines Fahrwerkmoduls mit drei Achsaggregaten ausgebildet ist, umfaßt einen Rahmen 1, der Längsholme 2,3 und 4 und Querholme 5,6,7,8,9 aufweist. Ferner sind Stützpfosten 10,11,12,13,14,15 vorgesehen, von denen die Stützpfosten 10,11 ein erstes Pfostenpaar, die Stützpfosten 12,13 ein zweites Pfostenpaar und die Stützpfosten 14,15 ein drittes Pfostenpaar bilden. Sämtliche Stützpfosten stehen jeweils mit einem Unterteil 16 über die Rahmenholme nach unten über und umfassen ein Oberteil 17, das über die Rahmenholme nach oben vorsteht.

Die Stützpfostenteile 16,17 fluchten untereinander und stützen sich jeweils an der Unter- bzw. der Oberseite der äußeren Rahmenholme 2,4 ab. Dabei sind sie durch ein den jeweiligen Rahmenholm durchgreifendes, nicht dargestelltes, z.B. von einer Verschraubung gebildetes Verbindungsmittel fest untereinander und mit den Rahmenholmen 2,4 verbunden. Statt dessen können die Stützpfostenteile 16,17 auch mit den Rahmenholmen 2,4 verschweißt sein. Alternativ besteht auch die Möglichkeit, die Rahmenholme 2,4 mit Anschlußgliedern (nicht dargestellt) zu versehen, auf denen die Stützpfostenteile 16,17 aufsteckbar und nach Aufstecken fixierbar sind. Dies ermöglicht eine Abnahme, z.B. bei Leertransporten der Gestelle, und auch die Bestückung mit Stützpfostenteilen unterschiedlicher Ausführung, insbesondere unterschiedlicher Länge, wenn dies im Einzelfall erwünscht oder erforderlich ist.

An ihren oberen Enden weisen die Stützpfosten 10-15 Formvorsprünge 18 auf, die dazu bestimmt sind, in Ausnehmungen in den unteren Enden von aufgesetzten Stützpfosten formschlüssig einzugreifen und eine Kupplungswirkung zu entfalten, die ein sicheres Stapeln von Gestellen ermöglicht. Die Formvorsprünge 18 haben darüber hinaus zweckmäßig eine Zentrierungsfunktion und sind beispielsweise wie dargestellt kegelstumpfförmig ausgeführt.

Anstelle der dargestellten, unbeweglich mit dem Rahmen 1 verbundenen Stützpfosten 10-15 können diese auch in ihrem Oberteil 17 und/oder in ihrem Unterteil 16 ein Klappgelenk aufweisen, das es ermöglicht, die Stützpfostenteile 16 und/oder 17 in eine Nichtgebrauchsstellung zu klappen, um beispielsweise bei einem Rücktransport von leeren Gestellen die Raumbeanspruchung zu verringern. Die Stützpfosten 10-15 können abweichend von der dargestellten Ausführung auch eine einteilige Ausführung haben, auf der Außen- oder der Innenseite der außenseitigen Rahmenholme 2,4 mit diesen verbunden sein und gegebenenfalls eine Baueinheit bilden, die um eine horizontale Klappachse in die Ebene des Rahmens 1 klappbar ist. Es versteht sich, daß bei klappbaren Ausführungen Arretierungsmittel (nicht dargestellt) vorgesehen sind, welche die Stützpfosten 10-15 bzw. -teile 16,17 in ihren jeweiligen Stellungen arretieren können.

Zur Vergrößerung der Standfläche können die Stützpfosten 10-15 an ihren unteren Enden von einem hut- oder tellerförmigen Standfuß 19 umgeben sein, der bei nachgiebigem Untergrund einem Einsinken des Gestells entgegenwirkt.

Auf den innenliegenden Querholmen 6,7,8 sind in Rahmenquerrichtung ausgerichtete Auflageteile 20 vorgesehen, die einen horizontalen Tragschenkel 21 und an dessen Längskanten aufwärtsgerichtete, divergierende Sicherungsschenkel 22 aufweisen. Die Auflageteile 20 sind bevorzugt wie dargestellt mittels eines Trägerteils 23 auf ihrem Querholm 6,7,8 aufsteckbar und sind nach dem Aufstecken fixierbar, z.B. mittels Schrauben. Die Auflageteile 20 können mitsamt ihren Trägerteilen 23 zum Zwecke der Verringerung der Gestellhöhe bei Leertransporten oder auch zu einem Umstecken mit 180°-Verschwenkung um ihre Hochachse abgenommen werden, im letzteren Falle zum Zwecke der Veränderung des gegenseitigen Abstands, wenn wie dargestellt die rinnenförmigen Auflageteile 20 eine in Bezug zur Längsrichtung des Rahmens 1 exzentrische Anordnung zu ihren Trägerteilen 23 und/oder die Trägerteile 23 eine exzentrische Anordnung zu ihren Querholmen 6,7,8 aufweisen. Die Exzentrizität beträgt z.B. insgesamt 50 mm je Auflageteil 20.

Anstelle einer Abnahme der Auflageteile 20 und der Trägerteile 23 können letzte auch mit Klappgelenken mit quer zur Rahmenlängsrichtung verlaufenden Gelenkachsen versehen sein, um eine Überführung in eine Nichtgebrauchsstellung durchführen zu können.

Die Rinnenform der Auflageteile sichert in den meisten Fällen eine ausreichende Fixierung der Achsaggregate in bezug auf den Rahmen 1. Darüber hinaus kann den Auflageteilen 20 auch noch eine nicht dargestellte Fixiervorrichtung, insbesondere Klemmvorrichtung, zugeordnet sein, um eine exakte Fixierung in Quer- und Längsrichtung des Rahmens 1 zu gewährleisten.

Bei dem dargestellten Beispiel sind die Rahmenholme 2-4 jeweils durchgehende Kastenprofil-Streben mit festen Abmessungen. Statt dessen können aber vorteilhaft die Längsholme, insbesondere im Bereich zwischen in Längsrichtung benachbarten Stützpfosten-Paaren 10,11;12,13 und/oder 14,15 teleskopisch auszieh- bzw. einschiebbar sein. Dadurch können die Längsholme zumindest zwischen den Stützpfosten 10,11 und 12,13 in ihrer Länge verändert werden, um zum einen den Raumbedarf in beladenem und unbeladenem Zustand verringern zu können und um die Möglichkeit zu schaffen, die Abstände zwischen den Pfostenpaaren 10,11;12,13 und/oder 14,15 so einstellen zu können, daß die von ihnen getragenen Teile exakt jene Position einnehmen, die ihrer späteren Lage am Chassis eines mit dem Fahrwerkmodul zu verbindenden Anhängefahrzeugs entspricht. Es versteht sich auch hier, daß die teleskopisch längenveränderlichen Längsholme des Rahmens 1 in ihren jeweiligen Auszugsstellungen arretierbar sind.

Die Längsholme 2,3,4 des Rahmens 1 können jeweils aus Abschnitten zusammengesetzt sein, die endseitig z.B. mittels Flanschplatten fest miteinander verbindbar, jedoch auch voneinander trennbar und mit einem Stützpfostenpaar versehen sind. Dabei können die Längsholmabschnitte jeweils durch zumindest einen Querholm zu einer ein Modul bildenden Baugruppe vereinigt sein. Bei einer solchen Ausbildung besteht die Möglichkeit, das Gestell und dabei die Zahl der Stützpfosten modulartig zu vergrößern und zu verkleinern, und zwar je nach Ausbildung des jeweils zu ladenden Fahrwerkmoduls.

Fig. 2 zeigt eine Beladung des Gestells mit drei Achsaggregaten 30,31,32, welche die Hauptbestandteile eines Fahrwerkmoduls 29 für ein Anhängefahrzeug bilden. Während die Achsaggregate 30,31 eine Starrachskonstruktion haben, ist das Achsaggregat 32 als Lenkachse ausgebildet. Die Achsaggregate 30,31,32 liegen jeweils auf den Auflageteilen 20 an den Trägern 23 auf den Querholmen 6,7,8 auf und sind auf diesen exakt positioniert und festgelegt.

Wenn, wie bevorzugt, die Achsaggregate Luftfederungen aufweisen und diese jeweils einen Federstützblock umfassen, dann ist den Auflageteilen 20 jeweils ein Stützträger 38 bzw. 39 vorgeordnet. Während die Stützträger 38 mit einem Steckfuß 38' auf dem mittleren Längsholm 3 des Rahmens 1 längsverschieblich und feststellbar abgestützt sind, ist der Stützträger 39 ortsfest auf einer der beiden Hohlprofiltaschen 43,44 abgestützt, die sich quer über die Rahmenbreite und annähernd in der Rahmenmitte erstrecken und zur Aufnahme der Gabelzinken eines Gabelstaplers, Krans od.dgl. Lasthubgerätes dienen.

Sämtliche Stützträger 38,39 sind in der Höhe verstellbar, wie insbesondere den Detailvergrößerungen in Fig. 2 und 3 entnommen werden kann.

Für Lager-, insbesondere aber Transportzwecke sind mehrere Gestelle übereinander stapelbar. Fig. 6 veranschaulicht zwei übereinander gestapelte Gestelle der in Fig. 1 dargestellten Ausführung, und die Fig. 7 und 8 veranschaulichen ähnlich den Fig. 4 und 5 den Beladungszustand mit Achsaggregaten 30,31 und 32. in der Praxis werden für Transportzwecke im allgemeinen drei bis vier Gestelle übereinander gestapelt, während gleichzeitig mehrere Gestelle bzw. Gestellstapel hintereinander gruppiert werden können, so daß beispielsweise bei einer Standard-Ladefläche von 13,6 m Länge eines Sattelaufliegers neun bis zwölf beladene Gestelle zu einem Anhängefahrzeughersteller transportiert werden können.

Die Gestelle sind so ausgebildet, daß sie grundsätzlich ein komplettes Fahrzeugmodul 29 mit sämtlichen, für ein Anhängefahrzeug benötigten, unter dem Chassis anzubringenden Fahrwerksteilen aufnehmen kann. Zu den Hauptbestandteilen eines derartigen Fahrzeugmoduls 29 gehören, wie der Fig. 9 entnommen werden kann, neben den Achsaggregaten 30,31,32 mit Bremseinrichtungen 33 die Luftfedereinrichtungen mit den (lediglich nur einseitig dargestellten) Luftfederbälgen 35,36,37, den Achsführungslenkern 40,41,42 und allem, was sonst zur Achsführung und Steuerung gehört. Hinzu kommen die Brems-, Luftfeder- und Druckluft-Steuervorrichtungen mit zugehörigen Druckluftspeichern 45,46, die Elektrik- und Elektronikausrüstung (mit ABS und ESP) samt Batterie (nicht dargestellt), die Rohr-, Schlauch- und Kabelverbindungen, die beispielsweise in Fig. 9 dargestellt aber nicht näher beispielsweise in Fig. 9 dargestellt aber nicht näher bezeichnet sind, sowie schließlich ein Unterfahrschutz 65 mit Lichtleiste 66.

Die vorstehende Aufzählung erhebt keinen Anspruch auf Vollständigkeit, jedoch sei darauf hingewiesen, daß generell sämtliche Bauteile, ob vorstehend erwähnt oder nicht, die an der Unterseite eines Chassis eines Anhängefahrzeugs Anordnung finden, zum Fahrwerksmodul 29 gehören und mit dem Gestell gehandhabt werden können.

Die Luftfederungen werden im Bereich der Luftfederbälge 35,36,37 mit dem Chassis verschraubt und umfassen Achsführungslenker, die gelenkig an Luftfederstützen 50,51,52 angreifen, die jeweils mit einer Anschlußplatte versehen sind, an der sie mit dem Chassis verschweißt werden können. Bevorzugt sind sie jedoch als Anschraubplatten 48 ausgebildet, da das Gestell eine lagegenaue Positionierung der Teile unter einem Chassis ermöglicht und somit eine einfache Verschraubung begünstigt. Die Anschraubplatten 48 bilden Teil gesonderter Luftfederstützen 50,51,52 oder wie dargestellt einer Federstützbock-Baueinheit 56,57,58, bei der die Luftfederstützen eines jeweiligen Achsaggregats 30,31,32 durch eine Querprofilstrebe 60,61,62 verbunden sind. Diese Federstützböcke 56,57,58 bilden die Tragmittel für die Abstützung der weiteren Bestandteile des Fahrwerkmoduls 29 und ersetzen vorzugsweise einen Hilfsrahmen für die übrigen Modulteile.

## Patentansprüche

1. Gestell als Trägereinheit von mit einem Fahrzeugchassis zu verbindenden Fahrzeugachsen bei der Lieferung der Achsen an Hersteller von Anhängefahrzeugen, wobei das Gestell einen aus Längsholmen (2, 3, 4) und Querholmen (5, 6, 7, 8, 9) zusammengesetzten Rahmen (1), Stützpfosten (10, 11, 12, 13, 14, 15) sowie Auflageteile (20) für die Abstützung der Achsen umfaßt wobei das mit Achsen (30,31,32) beladene Gestell zur Montage der Achsen unter dem Fahrzeugchassis in einer Anbauposition plazierbar ist und in dieser die Auflageteile den Achsen (30,31,32) eine anbaugerechte, positionsgenaue Ausrichtung und Zuordnung zum Fahrzeugchassis des Anhängefahrzeuges vorgeben, **dadurch gekennzeichnet, daß** auf zumindest zwei innenliegenden Querholmen (6,7,8) Auflageteile (20) für die Abstützung der Achsaggregate (30,31,32) vorgesehen sind, und die Auflageteile (20) in ihrem gegenseitigen Abstand veränderbar sind, indem die die Auflageteile (20) tragenden Querholme (6, 7, 8) in Längsrichtung des Rahmens (1) verschiebbar und in ihren jeweiligen Stellungen feststellbar abgestützt sind.

2. Gestell nach Anspruch 1, **dadurch gekennzeichnet, daß** die Auflageteile (20) einen auf ihren jeweiligen Querholm (6,7,8) aufsteckbaren und nach Aufstecken festlegbaren Trägerteil (23) aufweisen.

3. Gestell nach Anspruch 1 oder 2, **dadurch gekennzeichnet, daß** die Auflageteile (20) eine sich quer zur Längserstreckung des Rahmens (1) erstreckende Rinnenform (21,22) aufweisen.

4. Gestell nach einem der Ansprüche 2 oder 3, **dadurch gekennzeichnet, daß** die Auflageteile (20) eine in Bezug zur Längsrichtung des Rahmens exzentrische Anordnung zu ihren Trägerteilen (23) und/oder die Trägerteile (23) eine exzentrische Anordnung zu den Querholmen (6,7,8) aufweisen und der Abstand zwischen den Auflageteilen (20) durch Umstecken der Trägerteile (23) auf ihren Querholmen (6,7,8) nach einer 180°-Verschwenkung um ihre Hochachse veränderbar ist.

5. Gestell nach einem der Ansprüche 2 bis 4, **dadurch gekennzeichnet, daß** die Trägerteile (23) für die Auflageteile (20) ein Klappgelenk mit horizontal und quer zur Längsrichtung des Rahmens (1) ausgerichteter Gelenkachse aufweisen.

6. Gestell nach einem der Ansprüche 1 bis 5, **dadurch gekennzeichnet, daß** zur Bildung von Gestellmodulen die Längsholme (2,3,4) des Rahmens (1) aus Abschnitten bestehen, die fest miteinander verbindbar und voneinander trennbar sowie durch eine Querstrebe zu einer Baugruppe vereinigt und mit einem Stützpfostenpaar (10,11;12,13;14,15) ausgerüstet sind.

7. Gestell nach einem der Ansprüche 1 bis 6, **dadurch gekennzeichnet, daß** die Achsaggregate (30,31,32) auf ihren Auflageteilen (20) in Längs- und in Querrichtung des Rahmens (1) in ihrer Lage fixierbar sind.

8. Gestell nach einem der Ansprüche 1 bis 7, **dadurch gekennzeichnet, daß** den Auflageteilen (20) eine Klemmvorrichtung zur Klemmfestlegung der Achsaggregate (30,31,32) auf den Auflageteilen (20) zugeordnet ist.

9. Gestell nach einem der Ansprüche 1 bis 8, **dadurch gekennzeichnet, daß** zur Abstützung der Achsaggregate (30, 31, 32) höhenverstellbare Stützträger (38, 39) längsverschieblich und feststellbar auf dem mittleren Längsholm (3) des Rahmens (1) abgestützt sind.

10. Gestell nach Anspruch 9, **dadurch gekennzeichnet, daß** die Stützträger (38) mit einem Steckfuß (38') auf dem mittleren Längsholm (3) des Rahmens (1) aufsteckbar sind.

## Claims

1. Rack forming, for vehicle axles to be connected to a vehicle chassis, a carrier unit at the time of supply of the axles to manufacturers of trailer vehicles, the rack comprising a frame (1) assembled from longitudinal beams (2, 3, 4) and transverse beams (5, 6, 7, 8, 9), support pillars (10, 11, 12, 13, 14, 15), and supporting parts (20) for supporting the axles, and the rack, loaded with axles (30, 31, 32), being able to be positioned underneath the vehicle chassis in a position for fitting to allow the axles to be fitted and, in the said position for fitting, the supporting parts presetting for the axles (30, 31, 32) an alignment to and correlation with the chassis of the trailer vehicle which are right for fitting and exact as to positioning, **characterised in that** supporting parts (20) for supporting the axle assemblies (30, 31, 32) are provided on at least two inner transverse beams (6, 7, 8), and the spacing between the supporting parts (20) can be varied **in that** the transverse beams (6, 7, 8) carrying the supporting parts (20) are displaceable in the longitudinal direction of the frame (1) and are supported in such a way as to be lockable In their positions occupied at the time.

2. Rack according to claim 1, **characterised in that** the supporting parts (20) have a carrier member (23) which can be slipped over their given transverse beam (6, 7, 8) and which, having been slipped over, can be locked.

3. Rack according to claim 1 or 2, **characterised in that** the supporting parts (20) are in the form of a channel (21, 22) which extends transversely to the longitudinal extent of the frame (1).

4. Rack according to either of claims 2 and 3, **characterised in that**, looking in the longitudinal direction of the frame, the position of the supporting parts (20) relative to their carrier members (23) Is off-centre and/or the position of the carrier members relative to the transverse beams (6, 7, 8) Is off-centre, and the spacing between the supporting parts (20) can be varied by re-inserting the carrier members (23) on their transverse beams (6, 7, 8) after a pivoting movement through 180° on their vertical axis.

5. Rack according to one of claims 2 to 4, **characterised in that** the carrier members (23) for the supporting parts (20) have a folding joint whose axis of fold is aligned horizontally and transversely to the longitudinal direction of the frame (1).

6. Rack according to one of claims 1 to 5, **characterised in that**, to enable rack modules to be formed, the longitudinal beams (2. 3, 4) of the rack (1) are in sections which can be connected solidly together and separated from one another and which can be combined into an assembly by a transverse strut and are fitted with a pair of support pillars (10, 11; 12, 13; 14, 15).

7. Rack according to one of claims 1 to 6, **characterised in that** the axle assemblies (30, 31, 32) can be fixed in position on their supporting parts (20) in the longitudinal and transverse directions of the frame (1).

8. Rack according to one of claims 1 to 7, **characterised in that** the supporting parts (20) have associated with them clamping arrangements for locking the axle assemblies (30, 31, 32) in place on the supporting parts (20) by clamping.

9. Rack according to one of claims 1 to 8, **characterised in that**, for supporting the axle assemblies (30, 31. 32), support stanchions (38, 39) of adjustable height are supported on the central longitudinal beam (3) of the frame (1) in such a way as to be longitudinally displaceable and lockable.

10. Rack according to claim 9, **characterised in that** the support stanchions (38) can be slipped over the central longitudinal beam (3) of the frame (1) by a slip-over foot (38').

## Revendications

1. Bâti faisant office d'unité de support pour des essieux de véhicule à assembler à un châssis de véhicule lors de la livraison des essieux à des fabricants de remorques, dans lequel le bâti comprend un cadre composé de longerons (2, 3, 4) et de traverses (5, 6, 7, 8, 9), des colonnes de support (10, 11, 12, 13, 14, 15) ainsi que des pièces de dépôt (20) pour soutenir les essieux, dans lequel le bâti chargé d'essieux (30, 31, 32) peut être placé dans une position d'assemblage sous le châssis du véhicule pour le montage des essieux et, dans cette position, les pièces de dépôt confèrent aux essieux (30, 31, 32) un alignement et un agencement corrects en position précise par rapport au châssis de véhicule de la remorque, **caractérisé en ce qu'**il est prévu sur au moins deux traverses intérieures (6, 7, 8) des pièces de dépôt (20) pour soutenir les ensembles d'essieux (30, 31, 32), et les distances entre les pièces de dépôt (20) sont variables, du fait que les traverses (6, 7, 8) portant les pièces de dépôt (20) sont déplaçables dans la direction longitudinale du cadre (1) et peuvent être immobilisées dans leurs diverses positions.

2. Bâti selon la revendication 1, **caractérisé en ce que** les pièces de dépôt (20) comportent une pièce de support (23) pouvant être engagée sur sa traverse respective (6, 7, 8) et pouvant être fixée après être engagée.

3. Bâti selon la revendication 1 ou 2, **caractérisé en ce que** les pièces de dépôt (20) présentent une forme de canal (21, 22) s'étendant transversalement à la direction longitudinale du cadre (1).

4. Bâti selon l'une des revendications 2 ou 3, **caractérisé en ce que** les pièces de dépôt (20) présentent une disposition excentrée par rapport à leurs pièces de support (23) par rapport à la direction longitudinale du cadre et/ou les pièces de support (23) présentent une disposition excentrée par rapport aux traverses (6, 7, 8) et la distance entre les pièces de dépôt (20) peut être modifiée en inversant les pièces de support (23) sur leurs traverses (6, 7, 8) par une rotation de 180° autour de leur axe vertical.

5. Bâti selon l'une quelconque des revendications 2 à 4, **caractérisé en ce que** les pièces de support (23) comprennent, pour les pièces de dépôt (20), une articulation pliante avec un axe de pivotement orienté horizontalement et transversalement à la direction longitudinale du cadre (1).

6. Bâti selon l'une quelconque des revendications 1 à 5, **caractérisé en ce que**, pour la formation de modules de châssis, les longerons (2, 3, 4) du cadre (1) se composent de segments, qui peuvent être fixés les uns aux autres et séparés les uns des autres, qui sont réunis en une unité de construction par une entretoise transversale et qui sont équipés d'une paire de colonnes de support (10, 11; 12, 13; 14, 15).

7. Bâti selon l'une quelconque des revendications 1 à 6, **caractérisé en ce que** les ensembles d'essieux (30, 31, 32) peuvent être fixés en position en direction longitudinale et transversale du cadre (1) sur leurs pièces de dépôt (20).

8. Bâti selon l'une quelconque des revendications 1 à 7, **caractérisé en ce qu'**un dispositif de serrage est associé aux pièces de dépôt (20) pour l'immobilisation par serrage des ensembles d'essieux (30, 31, 32) sur les pièces de dépôt (20).

9. Bâti selon l'une quelconque des revendications 1 à 8, **caractérisé en ce que** des supports réglables en hauteur (38, 39) pour soutenir les ensembles d'essieux (30, 31, 32) sont montés sur le longeron central (3) du cadre (1), où ils peuvent être déplacés en direction longitudinale et immobilisés.

10. Bâti selon la revendication 9, **caractérisé en ce que** les supports (38) peuvent être engagés avec un pied à emboîter (38') sur le longeron central (3) du cadre (1).
